# EUROPÄISCHE PATENTSCHRIFT

(11) **EP 1 683 636 B1**
(45) Veröffentlichungstag und Bekanntmachung des Hinweises auf die Patenterteilung: **22.10.2008**
(21) Anmeldenummer: 06000889.3
(22) Anmeldetag: 17.01.2006
(51) Int. Cl.: B41F 27/12

(54) **Plattenzylinder mit einer Vorrichtung zur Festlegung von umfangsseitig anbringbaren Druckplatten**
Plate cylinder with a fixing device for printing plates
Cylindre porte-plaque avec un dispositif de fixation de plaques

(30) Priorität: 20.01.2005 DE 102005002684
(43) Veröffentlichungstag der Anmeldung: 26.07.2006
(73) Patentinhaber: manroland AG, 63075 Offenbach (DE)
(72) Erfinder: Koppelkamm, Günter, 08541 Neuensalz (DE)
(74) Vertreter: Ulrich, Thomas

(56) Entgegenhaltungen:
- EP-A1- 0 639 454
- DE-A1- 10 024 087
- DE-A1- 10 255 707
- JP-A- 9 066 598
- JP-A- 2004 284 324
- US-A- 4 347 788

## Beschreibung

Die Erfindung betrifft einen Plattenzylinder, für eine Rollenrotationsdruckmaschine mit einer Vorrichtung zur Festlegung von umfangsseitig anbringbaren, mit abgekanteten Enden versehenen, biegsamen Druckplatten, wobei ein über einen umfangsseitigen Eingangsschlitz zugänglicher Einbaukanal vorgesehen ist, der auf einer Seite seines Eingangsbereichs durch eine keilförmige Schnabelkante zum Einhängen der vorderen Plattenenden begrenzt ist und in dem wenigstens ein Profilkörper festgelegt ist, der wenigstens eine mit dem hinteren Ende wenigstens einer Druckplatte zum Eingriff bringbare Halteeinrichtung enthält.

Eine Anordnung dieser Art ist aus der DE 102 55 707 A1 bekannt. Die den hinteren Plattenenden zugeordnete Halteeinrichtung ist dabei lediglich als Klemmeinrichtung ausgebildet, die keine Spannbewegung ausführen kann. Dies erweist sich jedoch in vielen Fällen als nachteilig.

Hiervon ausgehend ist es daher die Aufgabe der vorliegenden Erfindung, eine Einrichtung gattungsgemäßer Art mit einfachen und kostengünstigen Mitteln so zu verbessern, dass auf die hinteren Plattenenden eine zuverlässige Spannkraft ausgeübt werden kann.

Diese Aufgabe wird erfindungsgemäß dadurch gelöst, dass die den hinteren Plattenenden zugeordnete Halteeinrichtung eine auf dem Profilkörper aufgenommene, auf den Eingangsschlitz zu und von diesem weg bewegbare Spannleiste und eine dieser zugeordnete, in den Profilkörper eingebaute Betätigungseinrichtung enthält, die aus einer Hubeinrichtung und einer dieser entgegenwirkenden Rückführeinrichtung besteht, wobei die Spannleiste mittels der Hubeinrichtung in eine an den Eingangsschlitz angenäherte Bestückungsposition, in der das hintere Ende jeder zugeordneten der Druckplatte an einer spannleistenseitigen Einhängklaue einhängbar ist, und mittels der Rückführeinrichtung in Spanneingriff mit dem hinteren Ende jeder zugeordneten Druckplatte bringbar ist.

Diese Maßnahmen ergeben eine Spannvorrichtung mit hoher Sicherheit und Zuverlässigkeit. Gleichzeitig gewährleisten diese Maßnahmen eine so kompakte Anordnung, dass trotz der Verwendung einer verschiebbaren Spannleiste die komplette, den hinteren Plattenenden zugeordnete Halteeinrichtung auf dem Profilkörper Platz findet. Die erfindungsgemäße Anordnung kommt daher in vorteilhafter Weise pro Spannvorrichtung mit nur einer dem Profilkörper zugeordneten Zylinderausnehmung aus, die praktisch einen gemeinsamen Bauraum für die Spannleiste und die dieser zugeordneten Hub- und Rückstelleinrichtungen bilden. Mehrere Bauräume und damit mehrere Zylinderausnehmungen sind in vorteilhafter Weise nicht erforderlich. Eine unzulässige Schwächung des Zylinders lässt sich daher auf einfache Weise vermeiden. Ein weiterer Vorteil der erfindungsgemäßen Maßnahmen ist darin zu sehen, dass trotz der Ermöglichung einer zuverlässigen Plattenspannung ein vergleichsweise schmaler Eingangsquerschnitt der Zylinderausnehmung, d.h. eine vergleichsweise schmale Unterbrechung des Zylinderumfangs, möglich ist. Hierdurch ist sichergestellt, dass in der Regel keine Schmitzringe benötigt werden und dass eine Schwingungsanregung der Farbwalzen weitestgehend unterbleibt.

Vorteilhafte Ausgestaltungen und zweckmäßige Fortbildungen der übergeordneten Maßnahmen sind in den Unteransprüchen angegeben.

Vorteilhaft kann auf dem Profilkörper auch wenigstens eine der Spannleiste benachbarte Klemmfeder angeordnet sein, die an der inneren Flanke der den vorderen Plattenenden zugeordneten Schnabelkante zur Anlage kommt. Die Klemmung der vorderen Plattenenden erhöht die Zuverlässigkeit. Die hierzu vorgesehen Klemmfeder macht dabei in vorteilhafter Weise eine im Prinzip auch mögliche Klemmung mit Hilfe der Spannleiste entbehrlich, so dass deren Hub vergleichsweise klein sein kann, was sich vorteilhaft auf die erzielbare Kompaktheit auswirkt.

Der auf große Kompaktheit gehende Vorteil lässt sich dadurch noch verstärken, dass der Profilkörper im dem Eingangsschlitz zugewandten Umfangsbereich einen der Spannleiste und gegebenenfalls der Klemmfeder zugeordneten Ausschnitt aufweist.

In weiterer Fortbildung der übergeordneten Maßnahmen kann der Profilkörper einen der Betätigungseinrichtung der Spannleiste zugeordneten Kanal aufweisen, von dem Bohrungen abgehen, in welche die Spannleiste tragende, mit der Betätigungseinrichtung zusammenwirkende Stößel eingreifen. Diese können in den Bohrungen geführt werden, was eine hohe Zuverlässigkeit ermöglicht. Gleichzeitig ermöglichen diese Maßnahmen auch eine Abdichtung des der Betätigungseinrichtung zugeordneten Bauraums von dem über den Eingangsschlitz offenen Bereich des Einbaukanals, was einen zuverlässigen Schutz gegen Beschädigung und Verschmutzung ergibt.

Eine besonders komfortable Ausführung der Hubeinrichtung kann darin bestehen, dass diese ein die Stößel untergreifendes, mit einem Druckmittel beaufschlagbares Hubkissen aufweist. Eine derartige Anordnung arbeitet besonders verschleißarm.

Eine andere vorteilhafte Ausgestaltung der Hubeinrichtung kann darin bestehen, dass diese eine im zugeordneten Kanal des Profilkörpers verschiebbar angeordnete Schubstange aufweist, durch welche zum Anheben der Stößel vorgesehene Anlauforgane und hiermit zusammenwirkende Rampenelemente relativ zueinander bewegbar sind. Diese mechanische Lösung erweist sich als besonders robust.

Zweckmäßig kann die Schubstange dabei die vorzugsweise als Anlaufrollen ausgebildeten Anlauforgane enthalten und auf Laufrollen aufgenommen sein. Dies ergibt eine besonders kompakte und gleichzeitig leichtgängige Anordnung.

Eine weitere vorteilhafte Maßnahme kann in diesem Zusammenhang darin bestehen, dass der Profilkörper zweiteilig ausgebildet ist und ein den die Schubstange aufnehmenden Kanal verschließendes, eine der Schubstange zugeordnete Lauffläche enthaltendes Ansatzstück aufweist. Dieses kann dabei in vorteilhafter Weise aus höherwertigem Material bestehen und/oder gehärtet sein, so dass sich eine hohe Laufflächenqualität erreichen lässt.

Weitere vorteilhafte Ausgestaltungen und zweckmäßige Fortbildungen der übergeordneten Maßnahmen sind in den restlichen Unteransprüchen angegeben und aus der nachstehenden Beschreibung einiger Ausführungsbeispiele anhand der Zeichnung näher entnehmbar.

### In der Zeichnung zeigen:

- Figur 1: eine schematische Darstellung eines Doppeldruckwerks,
- Figur 2: eine erste Ausführung der erfindungsgemäßen Vorrichtung zur Festlegung der Druckplatten mit pneumatischer Hubeinrichtung,
- Figur 3: eine Variante zu Figur 2 mit mechanischer Hubeinrichtung und
- Figur 4: einen Schnitt entlang der Linie IV/IV in Figur 3.

Das in Figur 1 dargestellte Doppeldruckwerk enthält in an sich bekannter Weise zwei aufeinander abrollende Übertragungszylinder 1, denen jeweils ein hier als Plattenzylinder 2 ausgebildeter Formzylinder zugeordnet ist. Zwischen den beiden Übertragungszylindern 1 wird eine Bedruckstoffbahn 3 hindurchgeführt. Der Durchmesser der Übertragungszylinder 1 ist und Durchmesser der Plattenzylinder 2 sind gleich groß. Bei einer Umdrehung der Übertragungszylinder 1 wickeln sich die Plattenzylinder 2 daher einmal auf dem jeweils zugeordneten Übertragungszylinder 1 ab.

Am Umfang der Plattenzylinder 2 werden biegsame Druckplatten aufgespannt. Dies kann manuell erfolgen oder mittels einer automatischen Plattenwechseleinrichtung bewerkstelligt werden. Die nachstehend beschriebene zylinderseitig vorgesehene, erfindungsgemäße Vorrichtung zur Festlegung der Druckplatten erweist sich im Zusammenhang mit einer automatischen Plattenwechseleinrichtung als besonders vorteilhaft.

Über der Länge der Plattenzylinder 2 können mehrere nebeneinander angeordnete Druckplatten vorgesehen sein. Der Umfang der Plattenzylinder 2 entspricht der doppelten Plattenlänge, so dass jeweils zwei Druckplatten am Umfang aufgespannt werden kann. Dementsprechend werden diese Plattenzylinder 2 als sogenannte doppelt runde Plattenzylinder bezeichnet.

Die am Umfang der Plattenzylinder 2 aufnehmbaren Druckplatten 4 sind, wie aus Figur 2 ersichtlich ist, an ihren Enden abgekantet, so dass sich vordere und hintere Einhänglaschen 5 ergeben. Diese werden zum Eingriff mit einer plattenzylinderseitig vorgesehenen Fixiereinrichtung gebracht, die nachstehend näher erläutert wird. Jeder Plattenzylinder 2 besitzt hier zwei Fixiereinrichtungen am Umfang, wie aus Figur 1 ersichtlich ist.

Pro Fixiereinrichtung besitzen, wie Fig. 2 weiter zeigt, die Plattenzylinder 2 jeweils einen durch eine achsparallele Ausnehmung gebildeten Einbaukanal 6, der über einen umfangsseitigen Eingangsschlitz 7 zugänglich ist. Zur Bildung de Einbaukanals 6 ist als Füllkörper eine umfangsnahe, achsparallele Bohrung vorgesehen, von der ein nach außen keilförmig sich verjüngender Eingangsbereich abgeht, so dass sich ein vergleichsweise schmaler Eingangsschlitz 7 und diesen flankierende Schnabelkanten 8 ergeben. Im bohrungsförmigen Bereich des Einbaukanals 6 ist ein aus einem Rundstangenabschnitt hergestellter Profilkörper 9 angeordnet, der am Zylinderkörper befestigt ist, wie durch eine in Fig. 1 dargestellte Verbindungslasche 10 angedeutet ist. Der Durchmesser des Profilkörpers 6 entspricht dem Bohrungsdurchmesser. Bei zweifach runden Zylindern der in Fig. 1 gezeigten Art ergibt sich zwischen Lagerzapfen und Zylindermantel ein vergleichsweise dicker Ringbereich zur Aufnahme der vorstehend umrissenen Anordnung vorhanden. Zweckmäßig findet die Erfindung daher vorzugsweise bei zweifach runden Zylindern Verwendung.

Auf dem Profilkörper 9 ist eine dem Eingangsschlitz 7 zugewandte, mit einer Einhängklaue 11 versehene Spannleiste 12 sowie eine dieser zugeordnete Betätigungseinrichtung aufgenommen. Diese besteht aus einer Hubeinrichtung und einer dieser entgegenden Rückführeinrichtung. Hiermit ist die Spannleiste 12 an den Eingangsschlitz 7 annäherbar bzw. hiervon weg bewegbar. Die der Spannleiste 12 benachbarte innere Begrenzung 8a der hinteren Schnabelkante 8 verläuft rechtwinlig zur Hubrichtung der Spannleiste 12 und damit etwa parallel zur Oberseite der Spannleiste 12, was besonders platzsparend ist und einen zuverlässigen Endanschlag für die Spannleiste 12 bildet.

Die vorderen, abgekanteten Enden der Druckplatten 4 werden an einer zugeordneten Schnabelkante 8, im dargestellten Beispiel an der rechts gezeichneten Schnabelkante 8, eingehängt. Anschließend werden die Druckplatten 4 satt an den Zylinderumfang angelegt. Im dargestellten Beispiel findet hierzu eine Andrückrolle 13 Verwendung. Zur Sicherung der vorderen Plattenenden während dieses Vorgangs ist hier eine Klemmfeder 14 vorgesehen, die einen an der inneren Flanke der den vorderen Plattenenden zugeordneten, keilförmigen Schnabelkante 8 zur Anlage kommenden Kopf aufweist. Selbstverständlich wäre es auch denkbar, zur Bewerkstelligung der genannten Klemmung die Spannleiste 12 an die innere Flanke der Schnabelkante 8 anzustellen. Hierzu wäre allerdings eine vergleichsweise große Hubbewegung der Spannleiste 12 notwendig. Nachdem die Druckplatten 4 am Umfang des jeweils zugeordneten Plattenzylinders 2 angelegt sind, werden ihre hinteren Enden an der jeweils zugeordneten Spannleiste 12 d.h. an deren Einhängklaue 11 eingehängt. Dies erfolgt hier durch Abrollen der Andruckrolle 13. Zum Einhängen der hinteren Enden der Druckplatten 4 wird die Spannleiste 11 in eine obere, in Fig. 2 mit unterbrochenen Linien angedeutete Bestückungsposition gebracht. Nach dem Einhängen der hinteren Plattenenden wird die Spannleiste 12 zurückgeholt, d.h. vom Eingangsschlitz wieder weiter entfernt, wie mit durchgezogenen Linien gezeichnet ist, wodurch eine auf die Druckplatten 4 wirkende Spannkraft ausgeübt wird.

Zur Erzielung einer kompakten Bauweise ist der Profilkörper 9 im dem Eingangsschlitz 7 zugewandten Umfangsbereich mit einem dreieckförmigen Ausschnitt 15 versehen, in welchem die Spannleiste 12 und die dieser benachbarte Klemmfeder 14 angeordnet sein können. Diese ist hier als Blattfeder ausgebildet, die mit einer einen Fuß bildenden Abwicklung an einer Flanke des Ausschnitts 15 aufgenommen und befestigt ist. Der Ausschnitt 15 ist durch in Bewegungsrichtung der Spannleiste 12 verlaufende Bohrungen 16 mit einem dem Ausschnitt 15 gegenüberliegenden, in Längsrichtung des Profilkörpers 9 durchgehenden Kanal 17 verbunden. In diesem befindet sich die der Spannleiste 12 zugeordnete Hubeinrichtung.

An der Spannleiste 12 sind die Bohrungen 16 durchgreifende Stößel 18 befestigt, die mit ihrem von der Spannleiste 12 abgewandten Ende mit der vorstehend genannten Hubeinrichtung zusammenwirken, die weiter unten noch näher erläutert wird. Durch die Hubeinrichtung können die Stößel 18 und mit diesen die Spannleiste 12 an den Eingangsschlitz 7 angenähert werden. Zur Rückführung in eine hiervon abgestellte Stellung ist eine Rückführeinrichtung vorgesehen. Diese wird hier durch die Stößel 18 umgreifende Federn 19 gebildet, die einerseits an einer bohrungsseitigen Schulter 20 und andererseits an einem am unteren Ende der Stößel 18 angebrachten Federteller 21 abgestützt sind. Zur Bildung der Schulter 20 sind die Bohrungen 16 als Stufenbohrungen ausgebildet, die einen den Federn 19 zugeordneten, erweiterten, unteren Bereich aufweisen. Oberhalb der Schulter 20 bildet die Wand der Bohrung 16 einen dem zugeordneten Stößel 18 zugeordneten Führungsbereich 22. Dieser kann eine den Führungsspalt abdichtende Dichteinrichtung 23 enthalten. Hierdurch werden die darunter sich befindenden Aggregate in Form der als Rückführeinrichtung fungierenden Federn 19 und der im Kanal 17 angeordneten Hubeinrichtung gegenüber dem Eingangsbereich des Einbauraums 6 abgedichtet und damit vor Verschmutzung geschützt. Die Unterbringung im Profilkörper 9 gewährleistet gleichzeitig einen zuverlässigen Stoß-und Eingriffsschutz.

Bei der Ausführung gemäß Figur 2 ist die oben erwähnte Hubeinrichtung als mit der Unterseite der Federteller 21 zusammenwirkendes, mit einem Druckmittel beaufschlagbares Hubkissen 24 ausgebildet. Dieses kann mit hier nicht näher dargestellten, im Bereich einer Zylinderstirnseite zugänglichen Anschlüssen für Ver- und Entsorgungsleitungen versehen sein. Als Druckmittel findet vorzugsweise Druckluft Verwendung, die einfach aus dem in jeder Druckerei vorhandenen Druckluftnetz entnehmbar ist. Die durch die Druckmittelbeaufschlagung des Hubkissens 24 bewerkstelligte Hubbewegung wird zweckmäßig durch eine Anschlageinrichtung begrenzt. Im dargestellten Beispiel fungieren die im Kanal 17 angeordneten Federteller 21 als Anschläge. Der Durchmesser der Federteller 21 ist hierzu größer als der Durchmesser des unteren Abschnitts der als Stufenbohrung ausgebildeten Bohrung 16. Die Hubbewegung erfolgt gegen die Kraft der Federn 19. Sobald das Hubkissen 24 entlastet wird, bewerkstelligen die Federn 19 eine vom Eingangsschlitz 7 weg führende Bewegung der Spannleiste 12, wodurch auf die hieran angehängten, hinteren Plattenenden eine Zugkraft ausgeübt wird.

Die Ausführung gemäß Figur 3 unterscheidet sich von der oben beschriebenen Ausführung gemäß Figur 2 im wesentlichen nur durch die Ausgestaltung der der Spannleiste 12 zugeordneten Hubeinrichtung. Diese ist dabei als mechanische Hubeinrichtung ausgebildet. Hierzu sind eine schiefe Ebene enthaltende Rampenflächen 25 und hiermit zusammenwirkende Anlauforgane 26 vorgesehen. Zur Erzielung einer Hubbewegung werden die Anlauforgane 26 und die Rampenflächen 25 relativ zueinander bewegt. Die Relativbewegung wird durch eine im der Hubeinrichtung zugeordneten Kanal 17 des Profilkörpers 9 in axialer Richtung verschiebbar angeordnete Schubstange 27 bewerkstelligt.

Im dargestellten Ausführungsbeispiel sind die Rampenflächen 25 an der Unterseite der Stößel 18 angebracht. Die Schubstange 27 enthält die den Rampenflächen 25 zugeordneten Anlauforgane, die hier als Anlaufrollen 26 ausgebildet sind, wie am besten aus Figur 4 ersichtlich ist. Die Anlaufrollen 26 können tief in die Schubstange 27 eingreifen, was der Erzielung einer kompakten Anordnung sehr förderlich ist. Die Schubstange kann als Gleitelement ausgebildet sein. Im dargestellten Beispiel ist die Schubstange mit Laufrollen 28 versehen, was eine leichtgängige Anordnung ergibt.

Die Schubstange 27 läuft hier mit ihren Laufrollen 28 auf einer zugeordneten Lauffläche des Profilkörpers 9. Diese ist zweckmäßig gehärtet. Um dies zu erleichtern, ist der Profilkörper 9 hier zweiteilig ausgebildet. Die Teilfuge befindet sich im Bereich des der Hubeinrichtung zugeordneten Kanals 17, so dass sich ein den Kanal 17 verschließendes, die genannte Lauffläche enthaltendes Ansatzstück 9a ergibt, das aus einem geeigneten Laufflächenmaterial besteht und zumindest im Bereich der Lauffläche, vorzugsweise ganz gehärtet sein kann. Zur Erleichterung der Bearbeitung kann auch die die vordere Schnabelkante 8 enthaltende Begrenzung des Einbaukanals 6 als nachträglich ansetzbares Ansatzstück 2a ausgebildet sein.

Zur Betätigung der Schubstange 27 kann dieser eine im Bereich einer Stirnseite des zugeordneten Plattenzylinders 2 vorgesehene Betätigungseinrichtung, beispielsweise in Form eines in Fig. 1 bei 29 angedeuteten Pneumatik- und/oder Hydraulikzylinderaggregats vorgesehen sein.

Der Einbaukanal 6 geht zweckmäßig über die Länge des zugehörigen Plattenzylinders 2 durch. Der Profilkörper 9 kann ebenfalls durchgehen. Vorteilhaft können zwei Profilkörper 9 vorgesehen sein, die von unterschiedlichen Zylinderstirnseiten her in den Einbauraum 6 einführbar und jeweils einer halben Zylinderlänge zugeordnet sind. Dasselbe gilt für die Spannleisten 12. Auf jedem Profilkörper 9 ist dementsprechend eine gleich lange Spannleiste 12 aufgenommen, die zweckmäßig zwei voneinander beabstandete Stößel 18 aufweist, denen eine gemeinsame Hubeinrichtung zugeordnet ist. Dementsprechend erstrecken sich das Hubkissen 24 bzw. die Schubstange 27 jeweils über sämtliche Stößel 18 einer Spannleiste 12. Die in die beiden Profilkörper 9 integrierten Hubeinrichtungen sind jeweils von den einander gegenüberliegenden Zylinderseiten her zugänglich.

## Patentansprüche

1. Plattenzylinder für eine Rollenrotationsdruckmaschine mit einer Vorrichtung zur Festlegung von umfangsseitig anbringbaren, mit abgekanteten Enden versehenen, biegsamen Druckplatten (4), wobei ein über einen umfangsseitigen Eingangsschlitz (7) zugänglicher Einbaukanal (6) vorgesehen ist, der auf einer Seite seines Eingangsbereichs durch eine keilförmige Schnabelkante (8) zum Einhängen der vorderen Plattenenden begrenzt ist und in dem wenigstens ein Profilkörper (9) festgelegt ist, der wenigstens eine mit dem hinteren Ende wenigstens einer Druckplatte (4) zum Eingriff bringbare Halteeinrichtung enthält, **dadurch gekennzeichnet, dass** die den hinteren Plattenenden zugeordnete Halteeinrichtung als Spanneinrichtung ausgebildet ist, die eine auf dem Profilkörper (9) aufgenommene, auf den Eingangsschlitz (7) zu und von diesem weg bewegbare Spannleiste (12) und eine dieser zugeordnete, in den Profilkörper (9) eingebaute Betätigungseinrichtung enthält, die aus einer Hubeinrichtung und einer dieser entgegenwirkenden Rückführeinrichtung besteht, wobei die Spannleiste (12) mittels der Hubeinrichtung in eine an den Eingangsschlitz (7) angenäherte Bestückungsposition, in welcher die hinteren Plattenenden an einer spannleistenseitigen Einhängklaue (11) einhängbar sind, und mittels der Rückführeinrichtung in Spanneingriff mit den hinteren Plattenenden bringbar ist.

2. Plattenzylinder nach Anspruch 1, **dadurch gekennzeichnet, dass** auf dem Profilkörper (9) wenigstens eine der Spannleiste (12) benachbarte Klemmfeder (14) angeordnet ist, die an der inneren Flanke der den vorderen Plattenenden zugeordneten, keilförmigen Schnabelkante (8) zur Anlage kommt.

3. Plattenzylinder nach einem der vorhergehenden Ansprüche, **dadurch gekennzeichnet, dass** der Profilkörper (9) im dem Eingangsschlitz (7) zugewandten Umfangsbereich einen der Spannleiste (12) und gegebenenfalls der Klemmfeder (14) zugeordneten Ausschnitt (15) aufweist.

4. Plattenzylinder nach Anspruch 3, **dadurch gekennzeichnet, dass** die Klemmfeder (14) als Blattfeder ausgebildet ist, die mit einer Fußleiste an einer Flanke des Ausschnitts (15) festlegbar ist.

5. Plattenzylinder nach einem der vorhergehenden Ansprüche, **dadurch gekennzeichnet, dass** der Profilkörper (9) einen der Hubeinrichtung zugeordneten Kanal (17) aufweist, von dem Bohrungen (16) abgehen, in welche die Spannleiste (12) tragende, mit der Hubeinrichtung und der Rückführeinrichtung zusammenwirkende Stößel (18) eingreifen.

6. Plattenzylinder nach Anspruch 5, **dadurch gekennzeichnet, dass** die Bohrungen (16) den Ausschnitt (15) mit dem Kanal (17) verbinden.

7. Plattenzylinder nach Anspruch 5 oder 6, **dadurch gekennzeichnet, dass** die Stößel (18) in der jeweils zugeordneten Bohrung (16) geführt sind.

8. Plattenzylinder nach einem der vorhergehenden Ansprüche 5 bis 7, **dadurch gekennzeichnet, dass** im Bereich der Bohrungen (16) eine mit dem jeweils zugeordneten Stößel (18) zusammenwirkende Dichteinrichtung (23) vorgesehen ist.

9. Plattenzylinder nach einem der vorhergehenden Ansprüche, **dadurch gekennzeichnet, dass** die Rückführeinrichtung durch die Stößel (18) umgreifende Federn (19) gebildet wird, die einerseits an einer bohrungsseitigen Schulter (20) und andererseits an einem am zugeordneten Stößel (18) angebrachten Federteller (21) abgestützt sind.

10. Plattenzylinder nach einem der vorhergehenden Ansprüche, **dadurch gekennzeichnet, dass** die den Stößeln (18) zugeordnete Hubeinrichtung als mit einem Druckmittel beaufschlagbares Hubaggregat ausgebildet ist.

11. Plattenzylinder nach Anspruch 10, **dadurch gekennzeichnet, dass** die Hubeinrichtung als die Stößel (18) untergreifendes, mit einem Druckmittel beaufschlagbares Hubkissen (24) ausgebildet ist.

12. Plattenzylinder nach einem der vorhergehenden Ansprüche 1 bis 9, **dadurch gekennzeichnet, dass** die Hubeinrichtung als mechanisches Aggregat ausgebildet ist, das relativ zueinander bewegbare Rampenflächen (25) und hiermit zusammenwirkende Anlauforgane (26) aufweist.

13. Plattenzylinder nach Anspruch 12, **dadurch gekennzeichnet, dass** die Hubeinrichtung eine im zugeordneten Kanal (17) des Profilkörpers (9) verschiebbar angeordnete Schubstange (27) aufweist, durch welche die Anlauforgane (26) und Rampenflächen (25) relativ zueinander bewegbar sind.

14. Plattenzylinder nach Anspruch 13, **dadurch gekennzeichnet, dass** die vorzugsweise als Anlaufrollen ausgebildeten Anlauforgane (26) auf der Schubstange (27) angeordnet und die Rampenflächen (25) mit den Stößeln (18) verbunden sind.

15. Plattenzylinder nach Anspruch 13 oder 14, **dadurch gekennzeichnet, dass** die Schubstange (27) mit Laufrollen (28) versehen ist.

16. Plattenzylinder nach einem der vorhergehenden Ansprüche 13 bis 15, **dadurch gekennzeichnet, dass** zumindest die der Schubstange (27) zugeordnete Lauffläche des Kanals (17) gehärtet ist.

17. Plattenzylinder nach einem der vorhergehenden Ansprüche 13 bis 16, **dadurch gekennzeichnet, dass** der Profilkörper (9) mehrteilig ausgebildet ist und ein den Kanal (17) verschließendes, die Lauffläche enthaltendes Ansatzstück (9a) aufweist, das vorzugsweise aus härtbarem Material besteht und gehärtet ist.

18. Plattenzylinder nach einem der vorhergehenden Ansprüche 13 bis 17, **dadurch gekennzeichnet, dass** die Schubstange (27) mittels eines im Bereich einer Zylinderstirnseite angeordneten Hubzylinderaggregats betätigbar ist.

19. Plattenzylinder nach einem der vorhergehenden Ansprüche, **dadurch gekennzeichnet, dass** der Einbauraum (6) über die Zylinderlänge durchgeht.

20. Plattenzylinder nach einem der vorhergehenden Ansprüche, **dadurch gekennzeichnet, dass** über der Zylinderlänge mehrere, vorzugsweise zwei Profilkörper (9) mit jeweils einer Spannleiste (12) und dieser zugeordneter Betätigungseinrichtung vorgesehen sind.

21. Plattenzylinder nach einem der vorhergehenden Ansprüche, **dadurch gekennzeichnet, dass** eine auf dem Zylinderumfang abrollbare Andrückeinrichtung (13) vorgesehen ist.

22. Plattenzylinder nach einem der vorhergehenden Ansprüche, **dadurch gekennzeichnet, dass** die Druckplatten (4) maschinell anlegbar sind.

23. Plattenzylinder nach einem der vorhergehenden Ansprüche, **dadurch gekennzeichnet, dass** er als doppelt runder Zylinder ausgebildet ist.

## Claims

1. A plate cylinder for a web-fed rotary printing machine with a device for fixing flexible printing plates (4) which can be attached on the periphery and are provided with folded ends, wherein there is provided an installing channel (6) ,which is accessible via an entry slot (7) on the periphery and is bounded, on one side of its entry region, by a wedge-shaped beak-type edge (8) for hooking in the front ends of the plates ,and in which there is fixed at least one profiled body (9) which contains at least one holding apparatus which can be brought into engagement with the rear end of at least one printing plate (4),
**characterised in that** the holding apparatus associated with the rear ends of the plates is constructed as a clamping apparatus which contains a clamping strip (12) which is received on the profiled body (9) and can be moved towards, and away from, the entry slot (7), and an actuating apparatus which is associated with the clamping strip and is incorporated in the profiled body (9) and which consists of a lifting apparatus and of a restoring apparatus that acts counter to the lifting apparatus, it being possible to bring the clamping strip (12), by means of the lifting apparatus, into an equipping position which is brought nearer to the entry slot (7) and in which the rear ends of the plates can be hooked in on a hooking-in claw (11) on the clamping strip, and also to bring the latter, by means of the restoring apparatus, into clamping engagement with the rear ends of the plates.

2. A plate cylinder according to claim 1, **characterised in that** there is disposed on the profiled body (9) at least one gripping spring (14) which is adjacent to the clamping strip (12) and comes to bear against the inner flank of the wedge-shaped beak-type edge (8) associated with the front ends of the plates.

3. A plate cylinder according to one of the preceding claims, **characterised in that** the profiled body (9) has, in the peripheral region that faces towards the entry slot (7), a cutout (15) which is associated with the clamping strip (12) and, optionally, with the gripping spring (14).

4. A plate cylinder according to claim 3, **characterised in that** the gripping spring (14) is constructed as a leaf spring which can be fixed by means of a base strip to a flank of the cutout (15).

5. A plate cylinder according to one of the preceding claims, **characterised in that** the profiled body (9) has a channel (17) which is associated with the lifting apparatus and from which there emanate bores (16) in which rams (18), which carry the clamping strip (12) and interact with the lifting apparatus and the restoring apparatus, engage.

6. A plate cylinder according to claim 5, **characterised in that** the bores (16) connect the cutout (15) to the channel (17).

7. A plate cylinder according to claim 5 or 6,
**characterised in that** the rams (18) are guided in the associated bore (16) in each case.

8. A plate cylinder according to one of the preceding claims 5 to 7, **characterised in that** a sealing apparatus (23), which interacts with the associated ram (18) in each case, is provided in the region of the bores (16).

9. A plate cylinder according to one of the preceding claims, **characterised in that** the restoring apparatus is formed by springs (19) which engage round the rams (18) and are supported, at one end, against a shoulder (20) in the bore and, at the other end, against a spring plate (21) attached to the associated ram (18).

10. A plate cylinder according to one of the preceding claims, **characterised in that** the lifting apparatus associated with the rams (18) is constructed as a lifting unit which can be acted upon by a pressure medium.

11. A plate cylinder according to claim 10, **characterised in that** the lifting apparatus is constructed as a lifting cushion (24) which engages under the rams (18) and can be acted upon by a pressure medium.

12. A plate cylinder according to one of the preceding claims 1 to 9, **characterised in that** the lifting apparatus is constructed as a mechanical unit which has ramp-type faces (25) which can be moved relative to one another, and running-on components (26) which interact with these faces.

13. A plate cylinder according to claim 12, **characterised in that** the lifting apparatus has a thrust rod (27) which is disposed in a displaceable manner in the associated channel (17) in the profiled body (9) and by means of which the running-on components (26) and ramp-type faces (25) can be moved relative to one another.

14. A plate cylinder according to claim 13, **characterised in that** the running-on components (26), which are preferably constructed as running-on rollers, are disposed on the thrust rod (27) and the ramp-type faces (25) are connected to the rams (18).

15. A plate cylinder according to claim 13 or 14,
**characterised in that** the thrust rod (27) is provided with running rollers (28).

16. A plate cylinder according to one of the preceding claims 13 to 15, **characterised in that** at least that running face of the channel (17) which is associated with the thrust rod (27) is hardened.

17. A plate cylinder according to one of the preceding claims 13 to 16, **characterised in that** the profiled body (9) is of multipart construction and has an extension piece (9a) which occludes the channel (17) and contains the running face and which preferably consists of hardenable material and is hardened.

18. A plate cylinder according to one of the preceding claims 13 to 17, **characterised in that** the thrust rod (27) can be actuated by means of a lifting-cylinder unit which is disposed in the region of an end face of the cylinder.

19. A plate cylinder according to one of the preceding claims, **characterised in that** the installing space (6) is continuous over the length of the cylinder.

20. A plate cylinder according to one of the preceding claims, **characterised in that** a number of profiled bodies (9), preferably two, each having a clamping strip (12) and an actuating apparatus associated with the latter, are provided over the length of the cylinder.

21. A plate cylinder according to one of the preceding claims, **characterised in that** a pressure-applying apparatus (13) which can be rolled along on the periphery of the cylinder is provided.

22. A plate cylinder according to one of the preceding claims, **characterised in that** the printing plates (4) can be laid on mechanically.

23. A plate cylinder according to one of the preceding claims, **characterised in that** it is constructed as a double-round cylinder.

## Revendications

1. Cylindre porte-plaques pour une machine d'impression rotative à bobines comportant
un dispositif pour fixer des plaques d'impression (4), souples, dont les extrémités sont repliées, pour être installées sur le côté périphérique,
- un canal de montage (6) accessible par une fente d'entrée (7) située dans la direction périphérique, un côté de la zone d'entrée de ce canal étant délimité par une arête en forme de bec en coin (8), pour accrocher les extrémités avant des plaques, et au moins un organe profilé (9) est fixé dans ce canal, cet organe comportant une installation de fixation qui peut être mise en prise au moins avec l'extrémité arrière d'au moins une plaque d'impression (4),
**caractérisé en ce que**
l'installation de fixation associée à l'extrémité arrière des plaques est une installation de tension comportant une lame de tension (12) logée dans le corps profilé (9), et mobile vers la fente d'entrée (7) ou dans la direction opposée, et une installation d'actionnement associée à la lame de tension est montée dans le corps profilé (9), cette installation d'actionnement se composant d'une installation de levée et d'une installation de rappel agissant en sens opposé,
la lame de tension (12) est conduite par l'installation de levée dans une position de mise en place rapprochée de la fente d'entrée (7) dans laquelle l'extrémité arrière des plaques peut s'accrocher à une griffe d'accrochage (11) côté lame de tension et être mise en prise de tension avec l'extrémité arrière des plaques par l'installation de rappel.

2. Cylindre porte-plaques selon la revendication 1,
**caractérisé en ce que**
le corps profilé (9) comporte au moins un ressort de pincement (14) voisin de la lame de tension (12), ce ressort venant en appui contre le flanc intérieur de l'arête en forme de bec en coin (8) associée à l'extrémité avant des plaques.

3. Cylindre porte-plaques selon les revendications précédentes,
**caractérisé en ce que**
dans la zone périphérique tournée vers la fente d'entrée (7), le corps profilé (9) comporte une découpe (15) associée à la lame de tension (12) et le cas échéant au ressort de pincement (14).

4. Cylindre porte-plaques selon la revendication 3,
**caractérisé en ce que**
le ressort de pincement (14) est un ressort-lame dont une lame de base est fixée à un flanc de la découpe (15).

5. Cylindre porte-plaques selon les revendications précédentes,
**caractérisé en ce que**
le corps profilé (9) comporte un canal (17) associé à l'installation de levée, et des perçages (16) partent de ce canal et reçoivent des poussoirs (18) portant la lame de tension (12) en coopérant avec l'installation de levée et avec l'installation de rappel.

6. Cylindre porte-plaques selon la revendication 5,
**caractérisé en ce que**
les perçages (16) relient la découpe (15) au canal (17).

7. Cylindre porte-plaques selon la revendication 5 ou 6,
**caractérisé en ce que**
les poussoirs (18) sont guidés chacun dans un perçage (16) associé.

8. Cylindre porte-plaques selon les revendications 5 à 7,
**caractérisé par**
une installation d'étanchéité (23) coopérant avec le poussoir (18) respectif dans la région des perçages (16).

9. Cylindre porte-plaques selon les revendications précédentes,
**caractérisé en ce que**
l'installation de rappel est constituée par des ressorts (19) entourant les poussoirs (18), ces ressorts s'appuyant d'un côté contre un épaulement (20) côté perçage et de l'autre contre un plateau à ressort (21) porté par le poussoir (18) associé.

10. Cylindre porte-plaques selon les revendications précédentes,
**caractérisé en ce que**
l'installation de levée associée au poussoir (18) est une unité de levée sollicitée par un fluide sous pression.

11. Cylindre porte-plaques selon la revendication 10,
**caractérisé en ce que**
l'installation de levée est réalisée sous la forme d'un coussin de soulèvement (24) passant sous les poussoirs (18) et recevant un agent de pression.

12. Cylindre porte-plaques selon les revendications 1 à 9,
**caractérisé en ce que**
l'installation de levée est une unité mécanique comportant des surfaces en forme de rampes (25) mobiles l'une par rapport à l'autre et des organes (26) coopérant avec celle-ci

13. Cylindre porte-plaques selon la revendication 12,
**caractérisé en ce que**
l'installation de levée comporte une barre de poussée (27) coulissant dans le canal (17) associée du corps profilé (9), cette barre de poussée permettant de déplacer les organes d'attaque (26) et les surfaces en forme de rampes (25) les uns par rapport aux autres.

14. Cylindre porte-plaques selon la revendication 13,
**caractérisé en ce que**
les organes d'attaque (26) réalisés de préférence sous la forme de galets sont portés par la barre de poussée (27) et les surfaces en forme de rampes (25) sont reliées aux poussoirs (18).

15. Cylindre porte-plaques selon la revendication 13 ou 14,
**caractérisé en ce que**
la barre de poussée (27) est munie de galets de roulement (28).

16. Cylindre porte-plaques selon les revendications 13 à 15,
**caractérisé en ce qu'**
au moins la surface de roulement du canal (17) associée à la barre de poussée (27) est durcie.

17. Cylindre porte-plaques selon les revendications 13 à 16,
**caractérisé en ce que**
le corps profilé (9) est réalisé en plusieurs parties et comporte une pièce rapportée (9a) comportant la surface de roulement fermant le canal (17), cette pièce étant de préférence en un matériau susceptible d'être durci et elle est durcie

18. Cylindre porte-plaques selon les revendications 13 à 17,
**caractérisé en ce que**
la barre de poussée (27) est actionnée par l'intermédiaire d'une unité à vérin prévue au niveau d'un côté frontal du cylindre.

19. Cylindre porte-plaques selon les revendications précédentes,
**caractérisé en ce que**
le volume de montage (6) s'étend sur toute la longueur du cylindre.

20. Cylindre porte-plaques selon les revendications précédentes,
**caractérisé en ce que**
sur la longueur du cylindre, prévu plusieurs et de préférence deux corps profilés (9) ont chacun une lame de tension (12) et une installation d'actionnement associée à celle-ci.

21. Cylindre porte-plaques selon les revendications précédentes,
**caractérisé par**
une installation d'application (13) roulant contre la périphérie du cylindre.

22. Cylindre porte-plaques selon les revendications précédentes,
**caractérisé en ce que**
les plaques d'impression (4) sont mises en place avec une machine.

23. Cylindre porte-plaques selon les revendications précédentes,
**caractérisé en ce qu'**
il est constitué par un cylindre double.
